# EUROPÄISCHE PATENTANMELDUNG

(11) **EP 4 442 843 A2**
(43) Veröffentlichungstag der Anmeldung: **09.10.2024**
(21) Anmeldenummer: 24190256.8
(22) Anmeldetag: 03.08.2022
(51) Int. Cl.: C21C 5/28

(54) **VERFAHREN ZUM BETREIBEN EINES STAHLWERKS**

(30) Priorität: 05.10.2021 DE 102021125784
(62) Teilanmeldung aus: 22764315.2
(71) Anmelder: ThyssenKrupp Steel Europe AG, 47166 Duisburg (DE)
(72) Erfinder: SCHUBERT, Daniel, 47057 Duisburg (DE); AHRENHOLD, Frank, 47051 Duisburg (DE); JÄGER, Nils, 45133 Essen (DE); WEINBERG, Matthias, 47809 Krefeld (DE); BECKER, Roswitha, 47058 Duisburg (DE); SUER, Julian, 46348 Raesfeld (DE)
(74) Vertreter: Zenz Patentanwälte Partnerschaft mbB

(57) **Zusammenfassung**

Die Erfindung betrifft ein Verfahren zum Betreiben eines Stahlwerks, beispielsweise in einer Hochofen-Konverter-Route, oder mit einer Direktreduktion von Eisenerz mit Wasserstoff mit nachgeschalteter Elektrostahlroute, bevorzugt außerdem Sekundärstahlroute.

Zur Durchführung des Verfahrens werden bilanziert:
A) eine Anzahl von Ausgangstoffströmen von zugeführten Ausgangsstoffen,
B) eine Anzahl von Begleitproduktstoffströmen von emittierten Begleitprodukten und
C) eine Anzahl von Energieströmen von genutzter Energie.

## Beschreibung

Die Erfindung betrifft ein Verfahren zum Betreiben eines Stahlwerks.

Es sind verschiedene Verfahren zum Betreiben eines Stahlwerks zur Herstellung von Stahl bekannt. Die derzeit noch verbreiteteste Methode ist die sogenannte Hochofen-Konverter-Route, d. h.: einer Herstellung von Roheisen aus Eisenerz mithilfe von Koks, inzwischen auch unter teilweiser Zugabe von Wasserstoff in Form von H2 und/oder CH4, in einem Hochofen mit anschließender Weiterverarbeitung des Roheisens, gegebenenfalls unter zusätzlicher Zugabe von Schrott und weiteren Zugabestoffen, zu Stahl. Die Hochofen-Konverter-Route hat allerdings den Nachteil, dass sie mit einem hohen Maß an CO2-Ausstoß verbunden ist.

Vor dem Hintergrund des Bestrebens, den Ausstoß klimawirksamer chemischer Verbindungen zu reduzieren, sind zunehmend alternative Verfahren relevant geworden. Im Fall des Betreibens eines Stahlwerks ist beispielsweise insbesondere zur Vermeidung der CO2-Emission die Direktreduktion von Eisenerz mit Wasserstoff mit nachgeschalteter Elektrostahlroute sowie Oxygenstahlroute relevant geworden. Die Direktreduktion erfolgt hierbei mit Wasserstoff als Reduktionsmittel für das Eisenerz, wobei beispielsweise elektrolytisch hergestellter Wasserstoff oder in Methan gebundener Wasserstoff eingesetzt werden kann.

Eine Betrachtung des Ausstoßes klimawirksamer Gase und anderer Stoffe wird durch die bekannte und praktizierte Vorgehensweise möglich, den Gesamtbetrag von Emissionen, die direkt oder indirekt in verschiedenen Stadien eines Produkts entstehen, zu ermitteln und die ermittelten Werte als sogenannten "Carbon Footprint" zu berücksichtigen. Im Fall von der Betrachtung von CO2 als klimawirksames Gas erfolgt die Berücksichtigung auf Basis der Ermittlung von CO2-Emissionen, die direkt oder indirekt in verschiedenen Stadien eines Produkts entstehen. Im Fall von der Betrachtung der Menge von anderen Gasen, beispielsweise CO oder CH4 oder NOx, oder anderen Stoffen, beispielsweise Feinstaub, die direkt oder indirekt in verschiedenen Stadien eines Produkts entstehen als klimawirksame Gase erfolgt die Berücksichtigung auf Basis der Ermittlung von CO2-Äquivalenten, welche ein Maß für die äquivalente Masse an CO2 ist, die für eine äquivalente mittlere Erwärmungswirkung der Erdatmosphäre über einen bestimmten Zeitraum, beispielsweise 100 Jahre benötigt würde. Die Zurückführung von der Emission klimawirksamer Gase oder anderer Stoffe auf CO2-Äquivalente hat den Vorteil, dass eine gute Vergleichbarkeit verschiedener Emissionen erreicht wird.

Vor dem Hintergrund des Bestrebens, den Ausstoß klimawirksamer Gase bei der Stahlherstellung zu reduzieren und gleichzeitig eine gute Wirtschaftlichkeit der Stahlherstellung beizubehalten, ist erforderlich, eine umfassende Betrachtung des Herstellungsprozess zu gewährleisten.

Aufgabe der Erfindung ist es, eine solche umfassende Betrachtung zu gewährleisten oder zumindest zu erleichtern.

Die Aufgabe wird gelöst mit einem Verfahren zum Betreiben eines Stahlwerks mit den Merkmalen des Anspruchs 1.

Es können insbesondere
a) ein Verfahren der Hochofen-Konverter-Route, oder
b) ein Verfahren der Direktreduktion von Eisenerz mit Wasserstoff mit nachgeschalteter Elektrostahlroute, bevorzugt außerdem weiter nachgeschalteter Sekundärstahlroute, verwendet werden.

Das Verfahren wird unter Zufuhr von Ausgangsstoffen und unter Nutzung von Energiezufuhr durchgeführt. Während des Verfahrens werden in einer Anzahl von aneinander anschließenden Verfahrensschritten und unter Emission von Begleitprodukten Zwischenprodukte gebildet und schließlich Stahl als Produkt erhalten.

Erfindungsgemäß ist vorgesehen, dass zur Durchführung des Verfahrens eine Bilanzierung zumindest der folgenden Stoffströme vorgenommen wird:
A) Bilanzierung einer Anzahl von Ausgangstoffströmen von zugeführten Ausgangsstoffen,
B) Bilanzierung einer Anzahl von Begleitproduktstoffströmen von emittierten Begleitprodukten und
C) Bilanzierung einer Anzahl von Energieströmen von genutzter Energie.

Um diese Bilanzierung zu bewerkstelligen, wird für jeden betrachteten Ausgangsstoffstrom, jeden betrachteten Begleitproduktstoffstrom und jeden betrachteten Energiestrom ein CO2-Footprint-Wert ermittelt.

Zur Unterscheidung der unterschiedlichen gebildeten CO2-Footprint-Werte wird für jeden Ausgangsstoffstrom und für jeden Energiestrom jeweils ein CO2-Footprint-Ausgangswert ermittelt und wird für jeden Begleitproduktstoffstrom jeweils ein CO2-Footprint-Anschlusswert ermittelt. Aus der Gesamtheit der CO2-Footprint-Werte wird ein CO2-Gesamtbilanzwert gebildet. Während der Durchführung des Verfahrens werden die CO2-Footprint-Werte und der CO2-Gesamtbilanzwert laufend aktualisiert.

Der Begriff des CO2-Footprint-Werts umfasst sowohl die Emission von CO2 als auch die Emission von anderen klimawirksamen Gasen und anderen Stoffen als CO2-Äquivalent. Das gleiche gilt für den CO2-Footprint-Ausgangswert, den CO2-Footprint-Anschlusswert und den CO2-Footprint-Wert, die stets nicht nur auf CO2 selbst bezogen sind, sondern auch auf die CO2-Äquivalente anderer klimawirksamer Gase und Stoffe.

Mit der Bilanzierung von CO2-Footprint-Werten ist insbesondere gemeint, dass für jeden Ausgangsstoff, jeden Begleitstoff und die zum Betrieb der Anlagen genutzten Energie jeweils der gesamte Stoffstrom von der Quelle bis zur Nutzung, bevorzugt bis zum Lebensdauerende, betrachtet wird und dieser mit einem CO2-Footprint-Wert versehen wird. Der Begriff des CO2-Footprint-Werts bedeutet dabei, dass für den jeweiligen Stoffstrom die Gesamtmenge an CO2 oder eines mit CO2 äquivalenten Betrachtungswerts, die mit dem Stoffstrom gekoppelt ist, relativ zu einer Vergleichsgröße bilanziert wird. Beispielsweise kann für jeden Stoffstrom die Gesamtmenge CO2 und die Gesamtmenge an C02-Äquivalent in Kilogramm erfasst werden, die bei Herstellung von 1 t Endprodukt, beispielsweise Warmwalzstahl, emittiert werden, wobei sämtliche Fertigungs- und sonstige Behandlungsschritte inklusive Transport und ähnlichem betrachtet werden. Die Bilanzierung kann bei schrittweise umgesetzt werden, indem eine ein oder mehrdimensionale Liste vorliegt, in welcher jeder betrachtete Stoffstrom, bevorzugt jeder vorhandene Stoffstrom, enthalten ist und in der jeder betrachtete Stoffstrom, bevorzugt jeder vorhandene Stoffstrom, einem CO2-Footprint-Wert zugeordnet ist. Der CO2-Gesamtbilanzwert wird unter Nutzung der CO2-Footprint-Werte gebildet und ordnet der Herstellung des Endprodukts, beispielsweise 1 t Endprodukt, nur noch den einen CO2-Gesamtbilanzwert zu. Dieser ist so denn ein Maß für die bei Herstellung des Endprodukts emittierten Menge an CO2. Wesentlich ist, dass dem CO2-Gesamtbilanzwert eine Gesamtheit aus CO2-Footprint-Werten zugrunde liegt, die für jeden betrachteten Ausgangsstoffstrom, Begleitproduktstoffstrom und Energiestrom berücksichtigt werden und, bevorzugt, kontinuierlich aktualisiert werden. Durch diese Vorgehensweise kann insbesondere sichergestellt werden, dass für die Bildung des CO2-Gesamtbilanzwerts auch diejenigen CO2-Emissionen berücksichtigt werden können, die in angeschlossenen und vorgeschalteten Wertschöpfungsketten stattfinden. Insbesondere kann auch eine Berücksichtigung von möglichen CO2-Imissionen stattfinden, sodass sich beispielsweise eine Bindung von CO2 im Rahmen des Gesamtprozesses positiv auf den CO2-Gesamtbilanzwert auswirkt.

Erfindungsgemäß ist vorgesehen, dass, wenn der CO2-Gesamtbilanzwert einen vorgegebenen CO2-Footprint-Schwellwert überschreitet,
die Zufuhr von Ausgangsstoffen und/oder
die Energiezufuhr angepasst wird zur Verringerung des CO2-Footprint-Werts unterhalb des CO2-Footprint-Schwellwerts.

Mit anderen Worten wird der CO2-Gesamtbilanzwert kontinuierlich oder quasikontinuierlich, das bedeutet: in wiederkehrender Folge, mit einem CO-Footprint-Schwellwert verglichen und in einem Fall, in welchem dieser Schwellwert überschritten wird, die Verfahrensweise bei Durchführung des Verfahrens zum Betreiben eines Stahlwerks angepasst. Die Anpassung erfolgt in der Zufuhr der Ausgangsstoffe, der Energiezufuhr oder in beiden. Die Anpassung kann beispielsweise dahingehend erfolgen, dass aus einer vorgegebenen Auswahl von Ausgangsstoffen, für die jeweils stoffspezifische CO2-Footprint-Werte hinterlegt sind, in Abhängigkeit von der Höhe des CO2-Gesamtbilanzwerts eine Unterauswahl oder eine bestimmte Zusammensetzung der Auswahl getroffen wird. Die Anpassung kann alternativ oder zusätzlich bei schrittweise dahingehend erfolgen, dass die Energiezufuhr insoweit geändert wird, dass die Auswahl von Stromzufuhr in Abhängigkeit von der Stromherstellung gewählt wird.

In einer ersten Verfahrensvariante wird die Hochofen-Konverter-Route verwendet.

Zur Durchführung des Verfahrens werden
A) zumindest die Ausgangsstoffe Eisenerz, Koks und Luft, insbesondere O2, in einem Hochofen-Verfahrensschritt zugeführt und zumindest die Ausgangsstoffe Calciumoxid und Sauerstoff in einem Konverterverfahrensschritt zugeführt,
B) als Begleitproduktstoffstrom zumindest CO2 und Schlacke emittiert werden, und
C) zum Betrieb der Anlage elektrische Energie genutzt wird.

Ausgehend von einer solchen Ausgangskonstellation wird für jeden Ausgangsstoffstrom und für jeden Energiestrom ein CO2-Footprint-Ausgangswert ermittelt wird. Ein Startpunkt für die Ermittlung der CO2-Footprint-Ausgangswerte der Ausgangsstoffe wird beispielsweise auf Grundlage von Datenbankdaten oder auf Grundlage von vom Anbieter bereitgestellten CO2-Footprint-Werten oder selbst durchgeführten chemischen Analysen gefunden.

Für die Ermittlung des CO2-Footprint-Anschlusswerts des Begleitproduktstoffstroms, der für jeden Begleitstoff spezifisch ist, für den Begleitstoff CO2 wird eine Messung der Menge an emittiertem CO2, bevorzugt außerdem anderer Kohlenstoffverbindungen wie zumindest CO und/oder CH4, durchgeführt oder eine Messung einer Veränderung der Menge an emittiertem CO2, bevorzugt außerdem anderer Kohlenstoffverbindungen wie zumindest CO und/oder CH4, durchgeführt, wobei für die Messung eine oder mehrere in dem Stahlwerk an geeigneten Orten angeordnete CO2-Messeinrichtung, gegebenenfalls zusätzlich eine C-Messeinrichtung, genutzt wird. Die Messeinrichtungen werden bevorzugt zur Messung in den Aggregatzuständen fest und/oder flüssig und/oder gasförmig eingesetzt. Es wird also durch eine unmittelbare Messung ermittelt, wie viel CO2, bevorzugt außerdem andere Kohlenstoffverbindungen wie zumindest CO und/oder CH4, in dem Stahlwerk bei seinem Betrieb emittiert wird. Aus dem erhaltenen Messwert bzw. den erhaltenen Messwerten wird der genannte CO2-Footprint-Anschlusswert ermittelt.

Für den Begleitstoff Schlacke erfolgt eine Berechnung des CO2-Footprint-Anschlusswerts des Begleitproduktstoffstroms unter Berücksichtigung der Weiterverwendung der Schlacke. Das kann beispielsweise beinhalten, dass eine Nutzung der Schlacke als Straßenbelag bilanziert wird durch Vergleich der alternativen Nutzung eines anderen Materials als Straßenbelag, welches möglicherweise einen höheren CO2-Footprint-Wert hat, wobei in diesem Beispiel der CO2-Footprint-Anschlusswert für den Begleitstoffstrom der Schlacke auch negativ sein kann.

Bevorzugt werden auch andere Begleitstoffe betrachtet: Für einen oder mehrere der Begleitstoffe Teer, Schwefel, Benzol, Wärme, Dampf erfolgt eine Berechnung des CO2-Footprint-Anschlusswerts des Begleitproduktstoffstroms unter Berücksichtigung der Weiterverwendung des Begleitstoffs beziehungsweise der Begleitstoffe.

Der CO2-Gesamtbilanzwert wird in diesem Beispiel beispielsweise summarisch aus den CO2-Footprint-Ausgangswerten und den CO2-Footprint-Anschlusswerten ermittelt.

In der beschriebenen Weiterbildung kann in einem Fall, in dem der CO2-Gesamtbilanzwert die vorgegebene Schwelle überschreitet, beispielsweise die Energiezufuhr auf die Verwendung von aus Windkraftanlagen generierter verfügbarer Energie umgestellt werden und/oder gleichwertige Ausgangsstoffe mit höheren CO2-Footprint-Ausgangswerten, beispielsweise auf dem Stahlwerksgelände, zwischengelagert werden und, wenn der CO2-Gesamtbilanzwert die vorgegebene Schwelle überschreitet, eine Auswahl eines Ausgangsstoffs mit höherem CO2-Footprint-Ausgangswert zur Zufuhr in die Hochofen-Konverter-Route geändert werden in eine Auswahl eines Ausgangsstoffs mit niedrigerem CO2-Footprint-Ausgangswert zur Zufuhr in die Hochofen-Konverter-Route. Auf diese Weise kann beispielsweise die Überwachung des CO2-Footprint-Werts in Echtzeit oder nahe der Echtzeit dazu genutzt werden, den Betrieb des Hüttenwerks über alle Prozessketten dahingehend zu steuern, dass sein CO2-Gesamtbilanzwert dauerhaft unterhalb der vorgegebenen Schwelle bleibt mit dem Vorteil, dass ein Beitrag zur Erreichung des langfristigen Ziels der Klimaneutralität geleistet werden kann. Es erfolgt also eine Steuerung, bevorzugt Optimierung, des Stahlwerkbetriebs anhand der Gesamtbetrachtung der CO2-Footprint-Werte aller betrachteten Ausgangsstoffströme, Begleitproduktstoffströme und Energieströme unter Bildung eines CO2-Gesamtbilanzwerts.

Bevorzugt erfolgt die Steuerung der Zugabe der Ausgangsstoffe
mittels Messens des Gewichts des zugegebenen Ausgangsstoffs, oder
mittels Messens eines Volumenstroms des zugegebenen Ausgangsstoffs, oder
für einen Energiestrom mittels Messens einer Arbeitsmenge des Energiestroms, wobei anhand der gemessenen Werte die CO2-Footprint-Werte und der CO2-Gesamtbilanzwert laufend aktualisiert werden.

Bevorzugt wird in dem Hochofen-Verfahrensschritt zusätzlich einer oder mehrere der nachfolgend genannten Ausgangsstoffe zugeführt:
i) Erdgas,
ii) H2,
iii) Methan,
in dieser Verfahrensvariante ist bevorzugt vorgesehen, dass in Abhängigkeit von dem CO2-Gesamtbilanzwert der Anteil an Erdgas und/oder der Anteil an H2 an dem Ausgangsstoffstrom erhöht wird, wenn der CO2-Gesamtbilanzwert einen vorgegebenen CO2-Footprint-Schwellwert überschreitet. Besonders bevorzugt wird der Anteil an wasserstoffhaltigem Gas, Methan aus der Biogaserzeugung, der Pyrolyse nachwachsende Rohstoffe oder Synthesegas aus Biomasse an der Gesamtheit der oben genannten Gase erhöht, wenn der CO2-Gesamtbilanzwert einen zweiten CO2-Footprint-Schwellwert überschreitet, der größer ist als der CO2-Footprint-Schwellwert. In dieser Verfahrensvariante wird in besonders vorteilhafter Weise zunächst durch Zufuhr eines reduzierende Gases der CO2-Ausstoß und/oder der Ausstoß anderer klimawirksamer Gase oder Stoffe reduziert; wobei, dann, wenn der CO2-Gesamtbilanzwert oberhalb einer höheren Schwelle, nämlich dem zweiten CO2-Footprint-Schwellwert liegt bzw. diesen überschreitet, nicht nur die Auswahl von einem Wasserstoff enthaltenden reduzierenden Gas zur Reduktion des CO2-Ausstoßes, bevorzugt zusätzlich zur Reduktion des Ausstoßes der anderen klimawirksamen Gase, gewählt wird, sondern zudem innerhalb der bereits erfolgten Auswahl der Nutzung von Wasserstoff als solchem die Quelle des Wasserstoffs bzw. die Art und Weise der Herstellung oder Gewinnung des Wasserstoffs in Abhängigkeit von dem CO2-Gesamtbilanzwert erfolgt. Mit dieser Vorgehensweise wird in besonders vorteilhafter Weise erreicht, dass sowohl die Auswahl des reduzierenden Elements als auch die Auswahl der Herkunft bzw. Gewinnung des reduzierenden Elements in zwei sequenziellen Schritten erfolgt. Dadurch wird gewährleistet, dass in einem ersten Schritt die Herkunft des Wasserstoffs auf rein betriebswirtschaftlicher Basis entschieden werden kann und erst in einem zweiten Schritt die betriebswirtschaftliche Basis hinter der am CO2-Gesamtbilanzwert orientierten Betrachtung zurücktritt.

Insbesondere kann vorgesehen sein, dass die Hochofen-Konverter-Route eines oder mehrere der nachfolgend genannten Messgeräte aufweist:
Eine Waage, Elementaranalysegeräte (CHNS-O und/oder FOES und/oder ICP-OES), DCP, IR, Dichtemessung, Wobbeindex, GCMS, Bombenkalorimeter, Leitfähigkeits-Messgeräte, Stromzähler, Strom-Spannungs-Messgeräte, Gasvolumenmessgeräte, Thermometer, Viskosemessgeräte, Glühverlustmessgeräte, Feuchtigkeitsmessgeräte, C-Gehalt-Messgeräte für alle Aggregatzustände.

In einer zweiten Verfahrensvariante wird die Direktreduktion von Eisenerz mit Wasserstoff mit nachgeschalteter Elektrostahlroute verwendet.

Zur Durchführung des Verfahrens werden
A) zumindest die Ausgangsstoffe Eisenerz und wenigstens einer der Ausgangsstoffe H2 oder Methan oder Erdgas oder ein anderes kohlenstoffhaltiges Gas einer Direktreduktionsanlage zugesetzt zur Herstellung von Eisenschwamm,
B) als Begleitproduktstoffstrom zumindest CO2, bevorzugt außerdem H2O, emittiert,
C) und zum Betrieb der Anlage elektrische Energie genutzt.
wobei für jeden Ausgangsstoffstrom und Energiestrom der CO2-Footprint-Ausgangswert ermittelt wird.

Vergleichbar zu der Vorgehensweise, die in Zusammenhang mit der Hochofen-Konverter-Route erläutert wurde, werden die CO2-Footprint-Ausgangswerte der Ausgangsstoffe auf Grundlage von Datenbankdaten oder von vom Anbieter bereitgestellten Werten ermittelt.

Der CO2-Footprint-Anschlusswert des Begleitproduktstoffstroms für den Begleitstoff CO2 wird anhand einer CO2-Messeinrichtung mittels Messung der Menge an emittiertem CO2 oder der Messung einer Veränderung der Menge an emittiertem CO2 gemessen. Bevorzugt wird der CO2-Footprint-Anschlusswert des Begleitproduktstoffstroms für die Begleitstoffe CO und CH4 anhand einer C-Messeinrichtung mittels Messung der Menge an emittiertem C oder der Messung einer Veränderung der Menge an emittiertem C gemessen.

Der CO2-Gesamtbilanzwert wird summarisch aus den CO2-Footprint-Ausgangswerten und den CO2-Footprint-Anschlusswerten ermittelt.

In vergleichbarer Weise, wie es oben in Zusammenhang mit der Hochofen-Konverter-Route beschrieben worden war, wird, wenn der CO2-Gesamtbilanzwert eine vorgegebene Schwelle überschreitet, die Energiezufuhr auf die Verwendung von low-carbon hergestellter Energie umgestellt, beispielsweise regenerativ hergestellter Energie oder Kernkraftenergie.

Alternativ oder zusätzlich werden gleichwertige Ausgangsstoffe mit unterschiedlichen CO2-Footprint-Ausgangswerten, beispielsweise auf dem Stahlwerksgelände, zwischengelagert und, wenn der CO2-Gesamtbilanzwert die vorgegebene Schwelle überschreitet, die Auswahl eines Ausgangsstoffs mit höherem CO2-Footprint-Ausgangswert zur Zufuhr in die Direktreduktionsanlage oder an einer anderen Eingangsstelle der Herstellungsroute geändert wird in eine Auswahl eines Ausgangsstoffs mit niedrigerem CO2-Footprint-Ausgangswert zur Zufuhr in die Herstellungsroute. Das bedeutet, dass durch die Lagerung von Ausgangsstoffen mit verschiedenen, bei Betrachtung der gesamten Wertschöpfungskette, CO2-Footprint-Ausgangswerten, erreicht wird, dass unter CO2-Vermeidung hergestellte Ausgangsstoffe bereitgehalten werden, um diese erforderlichenfalls zur Reduktion des CO2-Gesamtbilanzwerts unterhalb einer vorgegebenen Schwelle zur Zufuhr in das Verfahren auswählen zu können. Durch diese Vorgehensweise wird in vorteilhafter Weise erreicht, dass ein CO2-Gesamtbilanzwert dauerhaft unterhalb einer vorgegebenen Schwelle gehalten werden kann.

Alternativ oder zusätzlich kann dahingehend vorgegangen werden, dass, wenn der CO2-Gesamtbilanzwert die vorgegebene Schwelle mit einem Mindestabstand unterschreitet, gegebenenfalls für eine vorgegebene Mindestzeitdauer, die Herstellung von Eisenschwamm in Schritt A eingestellt und die Zugabe von zwischengelagertem reduziertem und gegebenenfalls aufgekohltem Eisenerz, beispielsweise als Direct Reduced Iron (DRI) in Form von HBI, gestartet wird und, wenn der CO2-Gesamtbilanzwert die vorgegebene Schwelle wieder überschreitet, die Zugabe von zwischengelagertem Direct Reduced Iron eingestellt und die Herstellung von Eisenschwamm in Schritt A gestartet wird. Durch diese Vorgehensweise kann, die Verfahrensführung selbst, d. h. der Startzeitpunkt einer Herstellung von Eisenschwamm sowie der Stoppzeitpunkt einer Herstellung von Eisenschwamm von dem gegenwärtigen CO2-Gesamtbilanzwert abhängig gesteuert werden. Dadurch kann beispielsweise der vorteilhafte Effekt erreicht werden, dass zu zufälligen Zeitpunkten gelegentlich kostengünstig beschaffbares DRI für das beschriebene Verfahren verwendet werden kann, allerdings, sofern es die vorgegebene CO2-Schwelle erfordert, die möglicherweise hinsichtlich des CO2-Footprint-Werts zu bevorzugende unmittelbare Herstellung von Eisenschwamm bevorzugt werden um damit die kontinuierliche Einhaltung der CO2-Gesamtbilanzwerte zu bewerkstelligen.

Bevorzugt erfolgt die Steuerung der Zugabe der Ausgangsstoffe
mittels Messens des Gewichts des zugegebenen Ausgangsstoffs, oder
mittels Messens eines Volumenstroms des zugegebenen Ausgangsstoffs, oder
für einen Energiestrom mittels Messens einer Arbeitsmenge des Energiestroms, wobei anhand der gemessenen Werte die CO2-Footprint-Werte und der CO2-Gesamtbilanzwert laufend aktualisiert werden.

Für den CO2-Gesamtbilanzwert gilt bevorzugt,
a) dass er für Rohstahl aus Primärstahlproduktion < 2050 kg CO2eq ist, und/oder
b) er für Rohstahl aus Sekundärstahlproduktion < 400 kg CO2eq ist, und/oder
c) für eine Mischung aus a) und b) ein sich daraus - beispielsweise als arithmetischer Mittelwert - ergebender Wert eingehalten wird.

Als betrachtete Ausgangsstoffe können beispielsweise Kunststoffe, Schlacken, Schrott, biogene Reststoffe, Filterstäube sowie Reststoffe aus der Papierindustrie oder der Chemieindustrie berücksichtigt werden. Als Begleitproduktstoffe können insbesondere H2O, CO2, N2, CO betrachtet werden.

## Patentansprüche

1. Verfahren zum Betreiben eines Stahlwerks,
wobei
insbesondere ein Verfahren
a) der Hochofen-Konverter-Route, oder
b) der Direktreduktion von Eisenerz mit Wasserstoff mit nachgeschalteter Elektrostahlroute, bevorzugt außerdem Sekundärstahlroute,
verwendet wird,
wobei das Verfahren unter Zufuhr von Ausgangsstoffen und unter Nutzung von Energiezufuhr durchgeführt wird, um in einer Anzahl von aneinander anschließenden Verfahrensschritten unter Emission von Begleitprodukten Zwischenprodukte und schließlich Stahl als Produkt zu erhalten,
wobei zur Durchführung des Verfahrens
A) eine Anzahl von Ausgangstoffströmen von zugeführten Ausgangsstoffen,
B) eine Anzahl von Begleitproduktstoffströmen von emittierten Begleitprodukten und
C) eine Anzahl von Energieströmen von genutzter Energie
bilanziert werden,
wobei für jeden betrachteten Ausgangsstoffstrom, Begleitproduktstoffstrom und Energiestrom ein CO2-Footprint-Wert ermittelt wird,
wobei für jeden Ausgangsstoffstrom und für jeden Energiestrom jeweils ein CO2-Footprint-Ausgangswert ermittelt wird,
wobei für jeden Begleitproduktstoffstrom jeweils ein CO2-Footprint-Anschlusswert ermittelt wird,
und wobei aus den CO2-Footprint-Werten ein CO2-Gesamtbilanzwert gebildet wird,
wobei die CO2-Footprint-Werte und der CO2-Gesamtbilanzwert laufend aktualisiert werden,
wobei, wenn der CO2-Gesamtbilanzwert einen vorgegebenen CO2-Footprint-Schwellwert überschreitet,
die Zufuhr von Ausgangsstoffen und/oder
die Energiezufuhr angepasst wird zur Verringerung des CO2-Footprint-Werts unterhalb des CO2-Footprint-Schwellwerts.

2. Verfahren nach Anspruch 1, wobei die Hochofen-Konverter-Route verwendet wird,
wobei zur Durchführung des Verfahrens
A) zumindest die Ausgangsstoffe Eisenerz, Koks und Luft in einem Hochofen-Verfahrensschritt zugeführt werden und zumindest die Ausgangsstoffe Calciumoxid und Sauerstoff in einem Konverterverfahrensschritt zugeführt werden,
B) als Begleitproduktstoffstrom zumindest CO2 und Schlacke emittiert werden,
C) zum Betrieb der Anlage elektrische Energie genutzt wird,
wobei für jeden Ausgangsstoffstrom und Energiestrom der CO2-Footprint-Ausgangswert ermittelt wird,
wobei die CO2-Footprint-Ausgangswerte der Ausgangsstoffe auf Grundlage von Datenbankdaten oder auf Grundlage von vom Anbieter bereitgestellten Werte ermittelt werden,
wobei der CO2-Footprint-Anschlusswert des Begleitproduktstoffstroms für den Begleitstoff CO2 anhand einer CO2-Messeinrichtung mittels Messung der Menge an emittiertem CO2, bevorzugt außerdem anderer Kohlenstoffverbindungen wie zumindest CO und/oder CH4, oder der Messung einer Veränderung der Menge an emittiertem CO2, bevorzugt außerdem anderer Kohlenstoffverbindungen wie zumindest CO und/oder CH4, gemessen wird,
wobei eine Berechnung des CO2-Footprint-Anschlusswerts des Begleitproduktstoffstroms zumindest für Schlacke erfolgt unter Berücksichtigung der Weiterverwendung der Schlacke,
wobei der CO2-Gesamtbilanzwert summarisch aus den CO2-Footprint-Ausgangswerten und den CO2-Footprint-Anschlusswerten ermittelt wird,
wobei, wenn der CO2-Gesamtbilanzwert die vorgegebene Schwelle überschreitet, die Energiezufuhr auf die Verwendung von regenerativ hergestellter Energie umgestellt wird und/oder gleichwertige Ausgangsstoffe mit unterschiedlichen CO2-Footprint-Ausgangswerten, beispielsweise auf dem Stahlwerksgelände, zwischengelagert werden und, wenn der CO2-Gesamtbilanzwert die vorgegebene Schwelle überschreitet, eine Auswahl eines Ausgangsstoffs mit höherem CO2-Footprint-Ausgangswert zur Zufuhr in die Hochofen-Konverter-Route geändert wird in eine Auswahl eines Ausgangsstoffs mit niedrigerem CO2-Footprint-Ausgangswert zur Zufuhr in die Hochofen-Konverter-Route.

3. Verfahren nach Anspruch 2, wobei für einen oder mehrere der Ausgangsstoffe die Zugabe des Ausgangsstoffs
mittels Messens des Gewichts des zugegebenen Ausgangsstoffs, oder
mittels Messens eines Volumenstroms des zugegebenen Ausgangsstoffs, oder
für einen Energiestrom mittels Messens einer Arbeitsmenge des Energiestroms
gemessen wird und mit den gemessenen Werten die CO2-Footprint-Werte und der CO2-Gesamtbilanzwert laufend aktualisiert werden.

4. Verfahren nach Anspruch 2 oder nach Anspruch 3, wobei in dem Hochofen-Verfahrensschritt zusätzlich zugeführt wird einer oder mehrere der Ausgangsstoffe
i) Erdgas,
ii) H2,
iii) Methan
wobei der Anteil an Erdgas und/oder der Anteil an H2 an dem Ausgangsstoffstrom erhöht wird, wenn der CO2-Gesamtbilanzwert einen vorgegebenen CO2-Footprint-Schwellwert überschreitet, und/oder
wobei der Anteil an H2 oder Methan aus der Biogaserzeugung oder der Pyrolyse nachwachsender Rohstoffe oder Synthesegas aus Biomasse an der Gesamtheit der oben unter i), ii) und iii) genannten Gase erhöht wird, wenn der CO2-Gesamtbilanzwert einen zweiten CO2-Footprint-Schwellwert überschreitet, der größer ist als der CO2-Footprint-Schwellwert.

5. Verfahren nach einem der Ansprüche 2 bis 4, wobei die Hochofen-Konverter-Route eines oder mehrere der nachfolgend genannten Messgeräte aufweist:
eine Waage, Elementaranalysegeräte (CHNS-O und/oder FOES und/oder ICP-OES), DCP, IR, Dichtemessung, Wobbeindex, GCMS, Bombenkalorimeter, Leitfähigkeits-Messgeräte, Stromzähler, Strom-Spannungs-Messgeräte, Gasvolumenmessgeräte, Thermometer, Viskosemessgeräte, Glühverlustmessgeräte, Feuchtigkeitsmessgeräte, C-Gehalt-Messgeräte für alle Aggregatzustände.

6. Verfahren nach Anspruch 1, wobei die Direktreduktion von Eisenerz mit Wasserstoff mit nachgeschalteter Elektrostahlroute verwendet wird,
wobei zur Durchführung des Verfahrens
A) zumindest die Ausgangsstoffe Eisenerz und wenigstens einer der Ausgangsstoffe H2 oder Methan oder Erdgas oder anderer kohlenstoffhaltiger Gase einer Direktreduktionsanlage zugesetzt werden zur Herstellung von Eisenschwamm,
B) als Begleitproduktstoffstrom zumindest CO2, bevorzugt auch H2O, emittiert wird,
C) zum Betrieb der Anlage elektrische Energie genutzt wird,
wobei für jeden Ausgangsstoffstrom und Energiestrom der CO2-Footprint-Ausgangswert ermittelt wird,
wobei die CO2-Footprint-Ausgangswerte der Ausgangsstoffe auf Grundlage von Datenbankdaten oder von vom Anbieter bereitgestellten Werte ermittelt werden,
wobei der CO2-Footprint-Anschlusswert des Begleitproduktstoffstroms für den Begleitstoff CO2 anhand einer CO2-Messeinrichtung mittels Messung der Menge an emittiertem CO2, bevorzugt außerdem anderer Kohlenstoffverbindungen wie zumindest CO und/oder CH4, oder der Messung einer Veränderung der Menge an emittiertem CO2, bevorzugt außerdem anderer Kohlenstoffverbindungen wie zumindest CO und/oder CH4, gemessen wird,
wobei der CO2-Gesamtbilanzwert summarisch aus den CO2-Footprint-Ausgangswerten und den CO2-Footprint-Anschlusswerten ermittelt wird,
wobei,
wenn der CO2-Gesamtbilanzwert die vorgegebene Schwelle überschreitet, die Energiezufuhr auf die Verwendung von regenerativ hergestellter Energie umgestellt wird, und/oder
gleichwertige Ausgangsstoffe mit unterschiedlichen CO2-Footprint-Ausgangswerten, beispielsweise auf dem Stahlwerksgelände, zwischengelagert werden und, wenn der CO2-Gesamtbilanzwert die vorgegebene Schwelle überschreitet, eine Auswahl eines Ausgangsstoffs mit höherem CO2-Footprint-Ausgangswert zur Zufuhr in die Direktreduktionsanlage oder an einer anderen Eingangsstelle der Herstellungsroute geändert wird in eine Auswahl eines Ausgangsstoffs mit niedrigerem CO2-Footprint-Ausgangswert zur Zufuhr in die Herstellungsroute, und/oder
wenn der CO2-Gesamtbilanzwert die vorgegebene Schwelle mit einem Mindestabstand unterschreitet, die Herstellung von Eisenschwamm in Schritt A eingestellt und die Zugabe von zwischengelagertem Direct Reduced Iron gestartet wird und, wenn der CO2-Gesamtbilanzwert die vorgegebene Schwelle wieder überschreitet, die Zugabe von zwischengelagertem Direct Reduced Iron eingestellt und die Herstellung von Eisenschwamm in Schritt A) gestartet wird.

7. Verfahren nach Anspruch 6, wobei für einen oder mehrere der Ausgangsstoffe die Zugabe des Ausgangsstoffs
mittels Messens des Gewichts des zugegebenen Ausgangsstoffs, oder
mittels Messens eines Volumenstroms des zugegebenen Ausgangsstoffs, oder
für einen Energiestrom mittels Messens einer Arbeitsmenge des Energiestroms
gemessen wird und mit den gemessenen Werten die CO2-Footprint-Werte und der CO2-Gesamtbilanzwert laufend aktualisiert werden.

8. Verfahren nach einem der vorhergehenden Ansprüche, wobei für den CO2-Gesamtbilanzwert gilt:
a) für Rohstahl aus Primärstahlproduktion < 2050 kg CO2eq, und/oder
b) für Rohstahl aus Sekundärstahlproduktion < 400 kg CO2eq, und/oder
c) für eine Mischung aus a) und b) ein sich daraus ergebender Wert.
